# FASCICULE DE BREVET EUROPEEN

(11) **EP 0 117 179 B1**
(45) Date de publication et mention de la délivrance du brevet: **05.10.1988**
(21) Numéro de dépôt: 84400174.3
(22) Date de dépôt: 26.01.1984
(51) Int. Cl.: B25C 1/18

(54) **Appareil de scellement d'éléments de fixation à chargeur**
Pulverkraftbetriebenes Bolzensetzgerät mit Magazin
Explosive-actuated fastening tool with magazine

(30) Priorité: 28.01.1983 FR 8301403
(43) Date de publication de la demande: 29.08.1984
(73) Titulaire: ILLINOIS TOOL WORKS INC., Chicago, Illinois 60631-2887 (US)
(72) Inventeur: Ollivier, Jean, F-26000 Valence (Drôme) (FR); Almeras, Roland, F-07300 Tournon (Ardèche) (FR)
(74) Mandataire: Bloch, Robert

(56) Documents cités:
- EP-A- 0 041 103
- DE-A- 2 716 430
- DE-B- 2 031 994
- DE-C- 478 629
- FR-A- 1 146 268
- GB-A- 1 204 557

## Description

La présente invention concerne un appareil de scellement d'éléments de fixation, comprenant un canon, agencé pour recevoir un élément de fixation destiné à être entraîné en translation dans le canon sous l'action des gaz de combustion d'une charge propulsive, une culasse dans laquelle un percuteur est monté coulissant, un chargeur porte-charges propulsives, entre le canon et la culasse, pourvu d'orifices de réception des charges propulsives et comportant des moyens agencés pour faire obstacle à la propagation de la contrainte mécanique engendrée par la mise à feu d'une charge propulsive, et des moyens pour entraîner le chargeur en déplacement.

Des appareils de ce type sont déjà plus ou moins connus, notamment par les documents EP-A-O 041 103 et DE-A-2 716 430.

Dans l'appareil du document EP-A-O 041 103, le canon est agencé pour sortir du chargeur, aussi adapté à cet effet, chaque charge propulsive avant sa mise à feu et l'éloigner ainsi de celles portées par le chargeur. Cela nécessité un agencement compliqué.

Dans l'appareil du document DE-A-2 716 430, l'obstacle à la propagation de la contrainte mécanique engendrée par la mise à feu d'une charge propulsive est crée par calfeutrage des charges dans deux plaques annulaires adjacentes du chargeur. Il s'agit, ici aussi, d'un agencement complexe.

La présente invention vise donc à proposer un appareil de scellement, du type mentionné ci-dessus, qui soit pourvu de moyens simples pour faire obstacle à la propagation de la contrainte mécanique engendrée par la mise à feu d'une charge propulsive, c'est-à-dire pour éliminer, ou diminuer fortement, le risque de mise à feu par allumage sympathique des charges propulsives disposées sur le chargeur.

A cet effet, la présente invention concerne un appareil de scellement du type mentionné ci-dessus, caractérisé par le fait que les moyens du chargeur, agencés pour faire obstacle à la propagation de la contrainte mécanique, comprennent, entre les orifices de réception des charges, de petits orifices d'inhibition de l'allumage sympathique.

Grâce aux orifices d'inhibition de l'invention, la propagation de la contrainte est fortement inhibée, à défaut d'être complètement arrêtée; et quand celle-ci atteint l'une ou l'autre des charges voisines, son niveau est tel que le risque d'allumage sympathique, est considérablement réduit, sinon nul.

La demanderesse n'entend pas bien entendu limiter la portée de son brevet à des chargeurs montés rotatifs sur eux-mêmes.

Bien entendu, l'invention s'applique aussi bien à des appareils à tir direct qu'à des appareils à masselotte, à tir indirect. On rappellera ici que, dans les appareils de ce dernier type, un élément de fixation y est entraîné sous l'action des gaz de combustion par l'intermédiaire d'une masselotte montée coulissante dans le canon.

L'invention sera mieux comprise à l'aide de la description suivante d'une forme de réalisation préférée du chargeur de l'appareil de l'invention, en référence aux dessins annexés, sur lesquels:

La figure 1 est une vue de face d'une forme de réalisation préférée du chargeur de l'appareil de l'invention, sans charges propulsives, et

La figure 2 est une vue en coupe selon la ligne II-II de la figure 1, le chargeur étant représenté avec seulement deux orifices de réception de charge et les deux charges correspondantes, par souci de clarté.

Le chargeur 1 des dessins est celui d'un appareil de scellement d'éléments de fixation à masselotte, ou appareil similaire. Il comprend un porte-canon, un canon, monté coulissant dans le porte-canon, une masselotte, montée coulissante dans le canon pour, sous l'action des gaz de combustion produits par la mise à feu d'une charge propulsive, entraîner en translation dans le canon un élément de fixation préalablement introduit dans le canon, avant que cet élément ne pénètre dans un matériau destiné à le recevoir, une culasse, dans laquelle un percuteur est monté coulissant, et le chargeur 1, disposé entre le canon et la culasse. Hormis le chargeur 1, les éléments ci-dessus de l'appareil de l'invention, tout comme d'ailleurs les autres, n'ont pas à être décrits plus avant ni illustrés par des dessins, car ils sont parfaitement connus de tout homme de métier.

Le chargeur 1 se présente sous la forme générale d'un disque annulaire, formé par exemple dans une plaque, de préférence de tôle, de relativement faible épaisseur.

Il est pourvu d'un orifice central 2, par lequel il est monté libre sur un moyeu solidaire d'une bascule agencée pour pivoter sur le porte-canon entre une position extérieure de chargement du chargeur et une position intérieure de fonctionnement, dans laquelle il est en contact avec la paroi antérieure de la culasse. Les moyens supports du chargeur 1 sont également connus de l'homme de métier, ne serait-ce que par le brevet DT-AS 2 031 994.

Le chargeur 1 comporte à sa périphérie des dents 3 agencées pour coopérer avec un levier d'entraînement disposé pour être lui-même actionné par un levier d'armement au cours de l'armement de l'appareil, et faire ainsi tourner pas-à-pas, et contre l'action de moyens élastiques antiretour, le chargeur 1 sur son moyeu pour présenter à chaque pas une nouvelle charge propulsive en face du percuteur de la culasse d'une part et de la chambre à combustion du canon d'autre part.

Le chargeur 1 est pourvu d'orifices traversants 4 de réception de charges propulsives 5. Ce sont des orifices circulaires espacés angulairement de façon régulière, tous à la même distance radiale du centre du chargeur. Ils sont en nombre important, huit dans l'exemple représenté. De façon conventionnelle, on a conformé la paroi des orifices 4 pour qu'ils épousent la forme des charges 5. Ainsi, la partie postérieure 6 de la paroi des orifices est conformée pour recevoir le bourrelet 7 du culot de l'étui des charges. Cette partie postérieure 6 est prolongée, vers l'avant, par une courte jupe tubulaire 8 recevant une partie de l'étui 9 des charges.

Le chargeur 1 est en outre pourvu d'autres orifices traversants d'inhibition 10.

Ces orifices 10, dans l'exemple représenté, sont de petits orifices circulaires, avantageusement de diamètre plus petit que celui des orifices de réception 4, espacés angulairement de façon régulière, tous à la même distance radiale du centre du chargeur 1.

Cette distance radiale du centre du chargeur 1 est dans le cas d'espèce plus petite que celle à laquelle sont disposés les orifices de réception 4, mais elle aurait pu tout aussi bien être plus grande. Il est donc à noter que dans un cas comme dans i'autre, les orifices d'inhibition 10 sont ménagés hors des segments de droite joignant les centres de deux orifices de réception 4 voisins, donc d'un côté ou de l'autre. Les orifices d'inhibition 10 sont disposés sensiblement au droit des points milieux de ces segments de droite.

Les orifices 10, donc au nombre de huit dans l'exemple considéré, agissent comme des obstacles à la propagation de la contrainte mécanique engendrée par la mise à feu d'une charge propulsive considérée et ont pour effet d'inhiber ou au moins de diminuer fortement le risque de mise à feu par allumage sympathique des charges propulsives voisines de la charge considérée.

En d'autres termes, les orifices d'inhibition 10 doivent empêcher la contrainte mécanique engendrée au niveau d'une charge 5 de venir trop contraindre, par l'intermédiaire du chargeur lui-même, le bourrelet 7 du culot de l'étui des charges voisines.

On a représenté sur les dessins un chargeur comportant entre deux orifices de réception voisins 4, un seul orifice d'inhibition circulaire. Il est clair que pour réduire le niveau de la contrainte mécanique au niveau d'un orifice de réception après sa propagation depuis un orifice de réception voisin, on pourrait prévoir des orifices d'inhi- bition non circulaires, par exemple en forme de fente, et en disposer plus d'un entre deux orifices de réception, par exemple deux.

On a décrit un chargeur monté rotatif sur un moyeu. Bien entendu, on ne sortirait pas du cadre de l'invention avec un chargeur monté rotatif à l'intérieur d'un logement.

On n'en sortirait pas davantage en ne prévoyant pas de dents d'entraînement en rotation mais des moyens d'entraînement agissant directement sur la partie en saillie des charges jouant ainsi le rôle d'ergot d'entraînement.

## Revendications

1. Appareil de scellement d'éléments de fixation, comprenant un canon, agencé pour recevoir un élément de fixation destiné à être entraîné en translation dans le canon sous l'action des gaz de combustion d'une charge propulsive, une culasse, dans laquelle un percuteur est monté coulissant, un chargeur (1) porte-charges propulsives (5), entre le canon et la culasse, pourvu d'orifices (4) de réception des charges propulsives (5) et comportant des moyens (10) agencés pour faire obstacle à la propogation de la contrainte mécanique engendrée par la mise à feu d'une charge propulsive (5) et des moyens (3) pour entraîner le chargeur (1) en déplacement, appareil caractérisé par le fait que les moyens du chargeur, agencés pour faire obstacle à la propagation de la contrainte mécanique, comprennent, entre les orifices (4) de réception des charges (5), de petits orifices (10) d'inhibition de l'allumage sympathique.

2. Appareil selon la revendication 1, dans lequel il est prévu au moins un orifice d'inhibition (10) entre deux orifices de réception (4) voisins.

3. Appareil selon l'une des revendications 1 et 2, dans lequel les orifices d'inhibition (10) sont ménagés hors de la ligne des centres de deux orifices de réception (4) voisins.

4. Appareil selon l'une des revendications 1 à 3, dans lequel le chargeur (1) a la forme générale d'un disque annulaire monté rotatif sur lui-même.

5. Appareil selon la revendication 4, dans lequel les orifices d'inhibition (10) sont disposés à une distance du centre du disque-chargeur (1) plus petite que celle à laquelle sont disposés les orifices de réception (4).

6. Appareil selon l'une des revendications 1 à 5, dans lequel les orifices d'inhibition (10) sont circulaires.

7. Appareil selon l'une des revendications 1 à 6, dans lequel est prévue une masselotte montée coulissante dans le canon, et l'entraînement d'un élément de fixation dans le canon s'effectue par l'intermédiaire de la masselotte.

## Patentansprüche

1. Vorrichtung zum Verankern von Befestigungselementen mit einem Lauf, zur Aufnahme eines Befestigungselements, das durch das Verbrennungsgas einer Treibladung im Lauf translatorisch angetrieben werden soll, einem Verschluß, in dem ein Schlagbolzen gleitbar angeordnet ist, einer Ladeeinrichtung (1) für Treibladungen (5) zwischen dem Lauf und dem Verschluß, in der Aufnahmeöffnungen (4) für die Treibladungen (5) vorgesehen sind und die Mittel (10) aufweist, welche der Fortpflanzung des durch die Zündung einer Treibladung (5) erzeugten mechanischen Zwanges Widerstand entgegensetzen, und Mitteln (3) zum Weiterbewegen der Ladeeinrichtung (1), dadurch gekennzeichnet, daß die Mittel der Ladeeinrichtung, die der Fortpflanzung des mechanischen Zwanges Widerstand entgegensetzen, zwischen den Aufnahmeöffnungen (4) für die Treibladungen (5) kleine Öffnungen (10) umfassen, die sympathische Zündungen verhindern.

2. Vorrichtung nach Anspruch 1, dadurch gekennzeichnet, daß jeweils mindestens eine Öffnung (10) zum Verhindern sympathischer Zündungen zwischen zwei benachbarten Aufnahmeöffnungen (4) vorgesehen ist.

3. Vorrichtung nach Anspruch 1 oder 2, dadurch gekennzeichnet, daß die Öffnungen (10) außerhalb der Verbindungslinie der Mittelpunkte zweier benachbarter Aufnahmeöffnungen (4) angeordnet sind.

4. Vorrichtung nach einem der Ansprüche 1 bis 3, dadurch gekennzeichnet, daß die Ladeeinrichtung (1) allgemein die Gestalt einer um sich drehbar gelagerten Kreisscheibe hat.

5. Vorrichtung nach Anspruch 4, dadurch gekennzeichnet, daß die Öffnungen (10) mit einem Abstand vom Mittelpunkt der scheibenförmigen Ladeeinrichtung (1) angeordnet sind, der kleiner als der Abstand der Aufnahmeöffnungen (4) von dem Mittelpunkt ist.

6. Vorrichtung nach einem der Ansprüche 1 bis 5, dadurch gekennzeichnet, daß die Öffnungen (10) kreisförmig sind.

7. Vorrichtung nach einem der Ansprüche 1 bis 6, dadurch gekennzeichnet, daß innerhalb des Laufes gleitbar ein kolbenförmiges Stück vorgesehen ist und der Antrieb eines Befestigungselements innerhalb des Laufes über das kolbenförmiges Stück erfolgt.

## Claims

1. A fastener driving tool, comprising a barrel adapted to received a fastener intended to be driven in translation in the barrel under the action of the combustion gases of a propellant charge, a breech in which a striker is slidably mounted, a loader (1) carrying propellant charges (5) between the barrel and the breech, provided with orifices (4) for receiving the propellant charges (5) and comprising means (10) forforming obstacle to the propagation of the mechanical stress created by the firing of a propellant charge (5) and means (3) for driving the loader (1) in displacement, tool characterized in that the means of the loader for forming obstacle to the propagation of the mechanical stress comprise, between the charge (5) receiving orifices (4), small orifices (10) for inhibiting the sympathetic ignition.

2. The tool of Claim 1, wherein at least one inhibiting orifice (10) is provided between two adjacent charge receiving orifices (4).

3. The tool of one of Claims 1 and 2, wherein the inhibiting orifices (10) are provided outside the line of the centres of two adjacent charge receiving orifices (4).

4. The tool of one of Claims 1 to 3, wherein the loader (1) is in the general form of an annular disc mounted to rotate on itself.

5. The tool of Claim 4, wherein the inhibiting orifices (10) are disposed at a distance from the centre of the loader disc (1) which is shorter than that at which the charge receiving orifices (4) are located.

6. The tool of one of Claims 1 to 5, wherein the inhibiting orifices (10) are circular.

7. The tool of one of Claims 1 to 6, wherein there is provided a piston mounted to slide in the barrel and the drive of a fastener within the barrel is effected via the piston.
